# EUROPÄISCHE PATENTSCHRIFT

(11) **EP 0 695 523 B1**
(45) Veröffentlichungstag und Bekanntmachung des Hinweises auf die Patenterteilung: **18.02.1998**
(21) Anmeldenummer: 95890129.0
(22) Anmeldetag: 05.07.1995
(51) Int. Cl.: A47B 88/04

(54) **Vorrichtung zur Befestigung einer Auszugsführung an einer Schublade**
Device for the fastening of a drawer slide
Dispositif pour la fixation d'une glissière pour tiroir

(30) Priorität: 13.07.1994 AT 1379/94
(43) Veröffentlichungstag der Anmeldung: 07.02.1996
(73) Patentinhaber: ALFIT AKTIENGESELLSCHAFT, A-6840 Götzis (AT)
(72) Erfinder: Grabher, Karl-Heinz, A-6890 Lustenau (AT)
(74) Vertreter: Hübscher, Heiner, Dipl.-Ing.

(56) Entgegenhaltungen:
- DE-U- 8 802 690
- DE-U- 8 903 741
- DE-U- 9 007 365

## Beschreibung

Die Erfindung betrifft eine Vorrichtung gemäß dem Oberbegriff des Patentanspruches 1 zur lösbaren Befestigung der Ladenschiene einer Auszugsführung an einer Schublade.

Vorrichtungen dieser Art werden normalerweise im vorderen Endbereich der Lade und meist hinter einer Frontplatte der Lade am Ladenboden montiert. Sie ermöglichen es, im Zusammenwirken mit einer das Hinterende der Ladenschiene mit der Lade verbindenden Halterung, die als Schnapphalterung oder als in eine Öffnung des Ladenbodens eingreifender Haken der Ladenschiene ausgeführt sein kann, die Lade völlig von der Ladenschiene und damit der gesamten Auszugsführung zu trennen, so daß die Lade für sich herausgenommen werden kann und auch Auszugsführungen verwendbar sind, bei denen die Schienen und die gegenseitigen Führungen nicht einfach getrennt werden können. Es wird möglich, die Auszugsführung bleibend im Korpus zu montieren und dann erst die Lade bzw

Laden einzuhängen. Vorrichtungen der gegenständlichen Art werden vorzugsweise spiegelbildlich symmetrisch für die linke und rechte Ladenseite ausgebildet. Eine entsprechende Vorrichtung ist aus der DE-U 92 04 845 bekannt. Es handelt sich bei dieser bekannten Vorrichtung um eine mehrteilige Konstruktion, bei der auf einer meist aus Blech bestehenden Grundplatte ein Führungsgehäuse für den Rasthaken, Führungen für den Stellkeil und die notwendigen Öffnungen für Halteschrauben angebracht werden. Der Schwenkhaken ist über gesonderte vertikale Achsen an der Grundplatte bzw. im Führungsgehäuse gelagert und stützt sich mit seinem freien Ende im Führungsgehäuse ab. Dies ist notwendig, weil die Schwenkachse des Hakens mit Querabstand von der zu befestigenden Ladenschiene angebracht werden muß, so daß ein Zug auf die Lade ein Drehmoment des Hakens um die Schwenkachse erzeugt und die Gefahr bestünde, daß der Haken aus der Verrastung mit der Schiene ausspringt. Der Haken wird ferner durch eine meist aus Kunststoff gefertigte, gesonderte Feder in die Verrastungsstellung gedrückt, wobei die zum Lösen des Hakens dienende Handhabe ebenfalls einen eigenen, gesondert gelagerten Bauteil bildet. Der Stellkeil kann mittels eines in eine Zahnstange seiner Führung eingreifenden Kreuzschraubenziehers verstellt werden. Die Montagelage des Stellkeiles zur Grundplatte ist nicht genau definiert, was bedeutet, daß der Stellkeil für die Montage der Schiene zurückgestellt und dann je nach Bedarf verstellt wird, wobei er nur bei Eingriff zwischen Ladenboden und Schiene durch die Keilwirkung gehalten wird. Nach jeder Abnahme der Schublade von der Auszugsführung ist die gleiche Neueinstellung notwendig, was aber für den ungeschulten Benutzer auf Schwierigkeiten stößt. Es ergibt sich wegen der vielteiligen Ausführung eine aufwendige Herstellung der Vorrichtung und bei jeder Montage sind verschiedene Einstellarbeiten durchzuführen, bevor überhaupt ein Einhängen der Ladenschiene und die Justierung durchgeführt werden kann.

Aus der DE-U 93 00 260 ist eine Vorrichtung bekannt, bei der die Grundplatte mit dem Rasthaken, der Handhabe für den Rasthaken und mit dem Stellkeil als einteiliges Formstück aus Kunststoff hergestellt ist. Dabei hängen einerseits der Rasthaken und die Handhabe und anderseits auch der Stellkeil über elastisch biegsame Stege mit der Grundplatte zusammen, wobei der Rasthaken mit seinen Stegen und der Stellkeil in Schienenlängsrichtung hintereinander angeordnet werden und die Ladenschiene an einem von der Grundplatte hochstehenden und seitlich die Hakenanordnung überragenden Befestigungsflansch der Grundplatte für die Frontplatte der Schublade anschlägt. Der Rasthaken greift in der Nähe des erwähnten Flansches in die Aufnahmerast der Ladenschiene ein. Dementsprechend ist in größerem Abstand von der Frontplatte und vom Rasthaken erst die Keilanordnung vorgesehen, wobei der Stellkeil um seine Halterungsstege von der gleichen Seite wie der Rasthaken schwenkend zwischen Ladenboden und Schiene eindrückbar ist. Zur Sicherung des Stellkeiles in verschiedenen Eingrifsstellungen können an ihm Rastvorsprünge ausgeformt sein, die mit eigenen Haltevorsprüngen an einem hochstehenden Teil der Grundplatte zusammenwirken. In der Praxis ist die beschriebene Vorrichtung in vieler Hinsicht nachteilig. Zunächst muß zur Betätigung des Rasthakens am herausragenden Teil des Stellkeiles und dessen Halterung vorbei zugegriffen werden, wobei es zu einer ungewollten Stellkeilbetätigung kommt. Das Einführen des Stellkeiles von der Seite her bedingt eine ungewünschte Biegebelastung der Ladenschiene mit der Gefahr, daß der Rasthaken aus seiner Gegenrast ausspringt und die Keillast wirkt im wesentlichen nur an einer linienförmigen Berührungsstelle. Es ist nicht möglich, die Verrastung des Hakens mit der Schiene allein zu lösen, die Lade abzunehmen und nachträglich wieder einzuhängen, sondern vor diesem Einhängevorgang muß der Stellkeil aus der möglichen Eingriffslage mit den Schienen zurückgestellt, dann die Verrastung hergestellt und schließlich die Einjustierung der Lade durch das seitliche Einschieben des Stellkeiles vorgenommen werden, wobei die schon erwähnten Nachteile auftreten und sich auch hier beträchtliche Schwierigkeiten für den ungeschulten Benützer ergeben.

Aufgabe der Erfindung ist die Schaffung einer Vorrichtung der eingangs genannten Art, die einfach hergestellt werden kann, betriebssicher ist, bei der für die Montage mit Ausnahme der für die allfällige Höheneinstellung notwendigen Keilverstellung keine zusätzlichen Einstellarbeiten notwendig sind und eine gewählte Keileinstellung auch bei Abnahme der Lade erhalten bleiben kann, wobei durch den Keil keine unerwünschten Biege- oder Torsionskräfte auf die Ladenschiene ausgeübt werden.

Die gestellte Aufgabe wird erfindungsgemäß durch die Merkmale des Patentanspruches 1 gelöst.

Durch die Erfindung wird ein allen Anforderungen entsprechendes, einteiliges Formstück geschaffen, das bei noch festgelegtem Stellkeil an der Schublade fertig montiert werden kann, wobei im Bedarfsfall der in Schienenlängsrichtung verstellbare und damit keine seitlichen Ablenkkräfte auf die Schiene ausübende Stellkeil zum Einsatz kommt, dessen Einstellung auch nach Abnahme der Lade von der Auszugsführung erhalten bleibt, so daß die neu montierte Lade wieder richtig eingestellt ist. Wenn einmal die Form vorliegt, kann das Formstück in großer Stückzahl unter geringem Aufwand hergestellt werden.

Durch eine besondere Formgebung läßt sich erreichen, daß ein Ausspringen des Rasthakens aus der Verrastung mit der Ladenschiene sicher verhindert wird, wenn Zugkräfte oder Schläge auf die Lade auftreten. Eine entsprechende Ausführungsform ist in Anspruch 2 angegeben.

Da Rasthaken und der eine Steg entlang bzw. in Verlängerung der Außenseite der Ladenschiene geführt werden, ergibt sich durch eine in Schienenlängsrichtung wirkende Zugkraft kein Drehmoment auf den Haken, so daß dieser sicher in der Aussparung der Schiene gehalten wird und aus der Verrastung nur über die Handhabe gelöst werden kann. Dieses Auslösen bei Druck auf die Handhabe wird durch die besondere Anordnung der Handhabe und der biegsamen Haltestege begünstigt.

Um Verschmutzungen zu verhindern und auch zu gewährleisten, daß bei der Unterflurmontage der Vorrichtung an der Lade, wo die Vorrichtung nicht sichtbar ist und im wesentlichen nur nach dem Gefühl gearbeitet wird, versucht wird, die Verbindung von Lade und Schiene durch Angriff am Haken selbst zu lösen, kann gemäß Anspruch 3 vorgegangen werden.

Eine vorteilhafte Weiterbildung gemäß Anspruch 4 gewährleistet nicht nur eine einwandfreie Funktion des Stellkeiles, sondern hat auch den entscheidenden Vorteil, daß die Konturen des Stellkeiles mit vergleichsweise einfachen Mitteln ausgeformt werden können, wobei der Stellkeil z.B. zunächst innerhalb einer für ihn ausgesparten, durchgehenden Öffnung der Grundplatte liegt und erst für den Einsatz in die vorher ausgeformten Führungen der Grundplatte geleitet wird. Bis zum Bruch der Sollbruchstellen ist der Keil trotzdem verlustsicher und in der richtigen Lage mit der Grundplatte und der übrigen Vorrichtung verbunden.

Die Herstellung läßt sich weiterhin durch eine Formgebung gemäß Anspruch 5 vereinfachen. Da der Stellkeil erst bei fertig montierter Vorrichtung abgetrennt wird, bildet dann der Boden bzw. die Wand der Lade, an der die Grundplatte montiert wird, die Hauptführung und die Grundplatte eine Gegenführung für den Stellkeil, der überdies bei seinem Eingriff unter die Ladenschine zusätzlich festgeklemmt wird.

Eine verfeinerte Konstruktion gemäß Anspruch 6 ergibt eine Zwangsführung, bei der der Monteur nach Lösen des Stellkeiles nur mehr auf die für die Einstellung der Schublade notwendige Keilverstellung zu achten hat, ein Vor- und Zurückstellen des Keiles problemlos möglich wird, der Keil aber durch Verrastungen in jeder Verstellage gesichert ist.

Bei einer Weiterbildung gemäß Anspruch 7 wird der Auflaufkeil umso weiter aufgebogen, je weiter der Stellkeil zwischen Ladenboden und Schiene eindringt, so daß der Auflaufkeil immer in die Höhe des Endbereiches der von ihm abzufangenden Schiene eingestellt wird. In allen Fällen ist es nicht notwendig, daß die Ladenschiene bis zur Frontplatte der Schublade reicht.

In der Zeichnung ist der Erfindungsgegenstand beispielsweise veranschaulicht. Es zeigen
- Fig. 1: eine erfindungsgemäße Vorrichtung in Unteransicht gemeinsam mit einem Ende einer Ladenschiene und
- Fig. 2: in der Fig. 1 entsprechenden Darstellungsweise eine Stellung bei teilweise ausgeschobenem Stellkeil.

Die dargestellte Vorrichtung ist als einteiliges Formstück 1 in einem Spritzverfahren aus entsprechend elastischem Kunststoff hergestellt. Die Vorrichtung besitzt eine Grundplatte 2 mit Durchführungsöffnungen 3 zur Schraubbefestigung am Boden einer Schublade. An zwei stoßenden Rändern sind Flansche 4, 5 mit weiteren Einschraublöchern 6 bzw. 7 zur Befestigung der Grundplatte an einer nach unten über den Boden vorragenden Seitenwand und an der Frontplatte der Schublade vorgesehen. Im oberen Bereich ist ein rechtwinkeliger Ausschnitt 8 zur Aufnahme des Endes 9 einer Ladenschiene einer Auszugsführung vorhanden, wobei diese Ladenschiene 9 z.B. die Ladenschiene eines Einfachauszuges sein kann, dem am Möbelkorpus eine Korpusschiene zugeordnet ist, wobei zwischen den beiden Schienen beliebige Führungen bekannter Art vorgesehen werden können. Es ist auch ein Vollauszug mit Ladenschiene, Mittelschiene und Korpusschiene möglich und schließlich können die Auszugsschienen aneinander durch von ihnen selbst getragene Rollen oder auch durch zwischengeschaltete Rollen- oder Kugelwägen oder durch in Käfigen gehaltene Kugeln oder Rollen geführt sein, wobei es nicht notwendig ist, daß die Schienen und sonstigen Teile des Auszuges leicht voneinander lösbar sind. In einem Seitenflansch 10 der Schiene 9 ist eine Öffnung oder Aussparung 11 vorhanden, deren zur Vorrichtung weisende Kante 12 eine Raste bildet, in die ein Rasthaken 13 der Vorrichtung 1 eingreift. Dieser Rasthaken 13 besitzt einen verdickten Schenkel 14, der in der Einraststellung am Flansch 10 anliegt und frei über die Aussparung 8 hinausragt. Anschließend an diesen verdickten Teil und von der Grundplatte 2 durch Horizontalspalte getrennt sind ein biegsamer Steg 15 und im spitzen Winkel dazu ein dickerer Handgriff 16 vorhanden, wobei an den Handgriff 16 ein weiterer, in der Grundform S-förmiger Steg 17 anschließt, der, ebenso wie der Steg 15, zu einem über die Grundplatte 2 hochstehenden und mit dieser einteilig geformten Haltekopf 15a,17a führt.

Es ist nicht zweckmäßig, die Teile 13 - 17 in der in Fig. 1 ersichtlichen Grundform herzustellen, sondern man wird eine Ausführung wählen, bei der der Rasthaken 13 beim Spritzvorgang über die Aussparung 8 ragt und zumindest unter Bildung einer Trennfuge neben dem Rand der Aussparung 8 ausgeformt wird, wobei auch der Steg 15 teilweise über diese Aussparung 8 eingebogen ist und der Steg 17 eine geringere Krümmung aufweisen kann. In der dargestellten Lage wird der Rasthaken 13 durch einen Anschlag 18 gesichert. Dieser Anschlag 18 ist am Ende einer gegen den Ladenboden zu offenen Abdeckhaube 19 vorhanden, die ihrerseits aus der Grundplatte 2 ausgeformt ist und den Rasthaken bei seiner Verschwenkung mittels des Handgriffes 16 aufnimmt. Die Seitenwand 20 dieser Haube 19 besitzt handgriffseitig eine ein Bewegungsspiel des Rasthakens 13 bzw. des Schenkels 14 zulassende Öffnung 21.

Neben dem Haltekopf 15a,17a besitzt die Grundplatte 2 eine Öffnung 22, in der ein Stellkeil 23 einteilig mit der Grundplatte 2, aber mit dieser in nicht dargestellten Sollbruchstellen zusammenhängend ausgeformt wird. Der Höhe nach fluchtet der Stellkeil 23 mit aus der Grundplatte 2 gebildeten Seitenführungen 24, 25, liegt also unter der Oberseite des Randes der für ihn vorgesehenen Grundplattenöffnung 22. Die Seitenführungen 24, 25 sind zum Ladenboden und gegen die Aussparung 8 hin offen. Der Stellkeil 23 besitzt an der Vorderseite einen Keilkörper 26, an den ein Mittelstück mit Nocke 27 und ein zahnstangenartiges Endstück 28 anschließen. Im Endstück 28 ist eine Aussparung 29 vorhanden, in die eine Führungsnocke 30 einragt. Am Hinterende ist ein Auflaufkeil 31 durch einen Längseinschnitt 32 freigestellt. Die Zahnstange 33 ist der Aussparung 29 gegenüber über die Länge des Teiles 28 ausgeformt und am Ende mit einem elastischen Rastfinger 34 ausgestattet. Im vorderen Endbereich bildet die Zahnstange 33 in der Stellung nach Fig. 1 eine Diagonale zu einer halbrunden Einsteckführung 35 für ein z.B. als Kreuzschraubenzieher ausgebildetes Werkzeug. Für die Nocke 27 ist noch eine Gegenkeilfläche 36 vorhanden.

Die Lade wird mit den beiden an ihr angebrachten Vorrichtungen 1 in den Korpus eingeschoben, bis die Rasthaken 13 in die Rastöffnungen 11 eingerastet sind. Falls nun eine Höheneinstellung der Lade gegenüber der Auszugsführung 9, 10 gewünscht wird, wird ein kreuzschraubenzieherartiges Werkzeug in die Einsteckführung 35 hineingedrückt. Dadurch wird der Stellkeil 23 von den nicht dargestellten Sollbruchstellen losgesprengt und in der Zeichnung nach rechts verschoben. Wird nun der Schraubenzieher im Gegenuhrzeigersinn gedreht, dann schiebt er über die Zahnstange 35 den Keilkörper 26 aus, wobei die Nocke 27 in ihrem Zusammenwirken mit der Keilfläche 36 gewährleistet, daß die rechte Seite des Stellkeiles 23 in die Führungen 25 gedrückt wird, wogegen die Nocke 27 schließlich (siehe Fig. 2) in ihre Führung 24 eindringt. In Fig. 2 wurde der Keilkörper 26 in einer möglichen Anstellung an der Schiene 9 gezeichnet. Er dringt zwischen Schubladenboden und Schiene 9 ein und hebt die Schublade im entsprechenden Ausmaß gegenüber der Schiene 9 an, so daß die Frontplatte der Schublade auf richtige Fugenbreite eingestellt werden kann. Der Fortsatz 34 greift in Führungsrasten 37 ein, so daß der Stellkeil 23 in jeder Ausschiebestellung gesichert ist.

Bei der Weiterverstellung des Stellkeiles 23 wandert der Auflaufkeil 31 über die Nocke 30 und wird dadurch vom Ladenboden weg aufgebogen, so daß er bei der Höheneinstellung der Lade gegenüber der Schiene 9 von der auf die Ladenschiene 9 folgenden Schiene erreicht werden kann.

## Patentansprüche

1. Vorrichtung zur lösbaren Befestigung der Ladenschiene (9) einer Auszugsführung an einer Schublade, mit einer an der Lade montierbaren Grundplatte (2), auf der ein für den Eingriff in eine eine Raste (12) aufweisende Aussparung (11) der Schiene (9) bestimmter Rasthaken (13) und ein zur Feineinstellung der Frontplatte der Lade zwischen die Auflageseite der Schiene (9) und den Ladenkörper in Schienenlängsrichtung einstellbar eingreifender Stellkeil (23) angebracht sind, wobei der Rasthaken (13) in die Eingriffslage federt und über eine mit ihm verbundene Handhabe (33) aus dieser Eingriffslage lösbar ist, dadurch gekennzeichnet, daß die Grundplatte (2) mit dem Rasthaken (13), der Handhabe (16) und mit dem Stellkeil (23) als einteiliges Formstück hergestellt ist, bei dem der Rasthaken (13) und die Handhabe (16) über elastisch biegsame Stege (15, 17) mit der Grundplatte (2) zusammenhängen, daß der Stellkeil (23) über Sollbruchstellen mit der Grundplatte verbunden ist und daß die Grundplatte (2) Führungen (24, 25) für den Stellkeil (23) aufweist, in die dieser bei seiner Verstellung aus seiner mit der an der Lade montierten Grundplatte verbundenen Lage nach Lösen der Sollbruchstellen mit Gegenhaltern (27) unverlierbar eingreift.

2. Vorrichtung nach Anspruch 1, dadurch gekennzeichnet, daß der Rasthaken (13) einen im Anlagebereich an der Schiene verdickten Schenkel (14) aufweist, von dem ein in der Einraststellung etwa parallel zur Schiene (9) verlaufender, biegsamer Steg (15) zu einem in die Grundplatte übergehenden Haltekopf (15a, 17a) führt, im spitzen Winkel zu diesem Steg (15) eine steifere Handhabe (16) ausgeht, die mit Abstand von diesem über den Haltekopf hinausreicht und mit dem Haltekopf (15a, 17a) über einen weiteren, zurückführenden, vorzugsweise S-förmigen, biegsamen Steg (17) verbunden ist.

3. Vorrichtung nach den Ansprüchen 1 und 2, dadurch gekennzeichnet, daß der Rasthaken (13) in seinem möglichen Verstellweg mit Spiel unter eine aus der Grundplatte (2) ausgeformte Schutzhaube (19) oder Abdeckung eingreift.

4. Vorrichtung nach einem der Ansprüche 1 - 3, dadurch gekennzeichnet, daß der Stellkeil (23) an der einen Längsseite (33) zahnstangenartig mit Rastvorsprüngen und -vertiefungen für den Eingriff eines z.B. als Kreuzschraubenzieher ausgebildeten Werkzeuges versehen ist, wobei diese Seite des Stellkeiles in seiner über die Sollbruchstellen festgehaltenen Lage eine Einsteckführung (35) der Grundplatte (2) für das Werkzeug teilweise abdeckt, so daß sich der Stellkeil beim Einführen des Werkzeuges in diese Einsteckführung unter Bruch der Sollbruchstellen nach der von der Zahnstange abweisenden Seite verstellt und mit seinen Gegenhaltern (27) in die mit ihm in dieser versetzten Lage fluchtenden Führungen (24, 25) der Grundplatte einrasten kann.

5. Vorrichtung nach Anspruch 4, dadurch gekennzeichnet, daß die Führungen der Grundplatte (2) als zur Montageseite der Grundplatte offene Seitenrandführungen (24, 25) für den Stellkeil (23) ausgebildet sind.

6. Vorrichtung nach den Ansprüchen 4 und 5, dadurch gekennzeichnet, daß für den Stellkeil (23) an der von der Zahnstange (33) abweisenden Seite eine Seitenrandführung (25) der Grundplatte (2) vorgesehen und vor der Zahnstange (33) eine Seitennocke (27) ausgeformt ist, die in der von den Sollbruchstellen festgehaltenen Lage des Stellkeiles eine Einführöffnung einer Seitenführung (24) der Grundplatte (2) überragt und vorderseitig eine Keilfläche aufweist, die sie bei der Längsverstellung des Stellkeiles in Anzugsrichtung unter elastischer Verformung und unter Einpressung des Stellkeiles in seine Seitenrandführung (25) in die vorher von ihr abgedeckte Seitenrandführung (24) hineinleitet.

7. Vorrichtung nach einem der Ansprüche 1 - 6, dadurch gekennzeichnet, daß im hinteren Endbereich des Stellkeiles (23) über einen Längseinschnitt (32) ein Auflaufkeil (31) für die auf die Ladenschiene (9) folgende Schiene der Auszugsführung freigestellt ist, der bei der Längsverstellung des Stellkeiles über eine feststehende Führungsnocke (30) der Grundplatte (2) von der Grundplatte weg aufbiegbar ist.

## Claims

1. A device for releasably fixing the drawer rail (9) of an extension mechanism guide to a drawer, comprising a baseplate (2) which is adapted to be mounted on the drawer and on which there are mounted a detent hook (13) intended for engagement in a recess (11) in the rail (9), such recess having a catch (12), and an adjusting wedge (23) which, for fine adjustment of the front panel of the drawer, engages adjustably in the longitudinal direction of the rail between the contact side of the rail (9) and the drawer body, the detent hook (13) springing into the engagement position and being releasable from this engaged position via a handle (33) connected to the said hook, characterised in that the baseplate (2) is made as a one-piece moulding with the detent hook (13), handle (16) and the adjusting wedge (23), in which moulding the detent hook (13) and the handle (16) are connected to the baseplate (2) via elastically flexible webs (15, 17), in that the adjusting wedge (23) is connected to the baseplate via breaking points and in that the baseplate (2) has guides (24, 25) for the adjusting wedge (23), into which guides said adjusting wedge (23), on its movement out of its position connected to the baseplate mounted on the drawer, engages in captive manner by co-acting holders (27) after release of the breaking points.

2. A device according to claim 1, characterised in that the detent hook (13) has a limb (14) which is thickened in the zone of contact with the rail and from which a flexible web (15) extending approximately parallel to the rail (9) in the engaged position leads to a retaining head (15a, 17a) merging into the baseplate, a stiffer handle (16) extends at an acute angle to said web (15) and projects beyond the retaining head at a distance from the handle and is connected to the retaining head (15a, 17a) via another returning, preferably S-shaped, flexible web (17).

3. A device according to claims 1 and 2, characterised in that the detent hook (13) in its possible path of movement engages with clearance beneath a cover or protective hood (19) formed out of the baseplate (2).

4. A device according to any one of claims 1 to 3, characterised in that one longitudinal side (33) of the adjusting wedge (23) is provided with detent projections and recesses in the form of a toothed rack, for engagement of a tool constructed, for example, as a Phillips screwdriver, this side of the adjusting wedge, in its position retained by means of the breaking points, partially covering an insertion guide (35) in the baseplate (2) for the tool, so that on introduction of the tool into said insertion guide the adjusting wedge moves towards the side pointing away from the toothed rack, the breaking points breaking, and can engage by its co-acting holders (27) in the baseplate guides (24, 25) in alignment with it in this offset position.

5. A device according to claim 4, characterised in that the guides in the baseplate (2) are constructed as side edge guides (24, 25) for the adjusting wedge (23), said guides (24, 25) being open towards the baseplate mounting side.

6. A device according to claims 4 and 5, characterised in that a side edge guide (25) of the baseplate (2) is provided for the adjusting wedge (23) on the side pointing away from the toothed rack (33) and a side lug (27) is formed in front of the toothed rack (33) and in the adjusting wedge position retained by the breaking points extends over an entry opening in a side guide (24) of the baseplate (2) and has at the front a wedge surface which on longitudinal movement of the adjusting wedge in the tightening direction guides it, with elastic deformation and with the adjusting wedge being pressed into its side edge guide (25), into the side edge guide (25) previously covered by it.

7. A device according to any one of claims 1 to 6, characterised in that a guide wedge (31) for the extension mechanism guide rail following the drawer rail (9) is exposed via a longitudinal incision (32) in the rear end zone of the adjusting wedge (23) and on the longitudinal movement of the adjusting wedge can be bent up away from the baseplate via a fixed guide lug (30) on the baseplate (2).

## Revendications

1. Dispositif pour la fixation désolidarisable d'une glissière pour tiroir (9), d'un guidage à glissière double, sur un tiroir, avec une plaque de base (2), susceptible d'être montée sur le tiroir et sur laquelle sont montés un crochet d'encliquetage (13), conçu pour l'engagement dans un évidement (13), présentant un cliquet (12), de la glissière (9) et un coin de réglage (23), s'engageant de façon réglable dans la direction longitudinale de la glissière, pour obtenir un réglage fin du panneau avant du tiroir, entre la face de pose de la glissière (9) et le corps de tiroir, le crochet d'encliquetage (13) étant déplaçable élastiquement dans la position d'engagement et susceptible d'être désolidarisé hors de cette position d'engagement, par l'intermédiaire d'une manette (33) reliée au coin de réglage (23), caractérisé en ce que la plaque de base (2) avec le crochet d'encliquetage (13), la manette (16) et avec le coin de réglage (23) sont fabriqués sous forme de pièce moulée d'un seul tenant, pour laquelle le crochet d'encliquetage (13) et la manette (16) sont assemblés à la plaque de base (2) par l'intermédiaire de nervures (15, 17) susceptibles de fléchir élastiquement, en ce que le coin de réglage (23) est relié à la plaque de base par l'intermédiaire de points destinés à la rupture, et en ce que la plaque de base (2) présente des guidages (24, 25) destinés au coin de réglage (23), guidages dans lesquels celui-ci, lors de son déplacement de réglage hors de sa position reliée à la plaque de base montée sur le tiroir, s'engage de façon imperdable avec des contre-supports (27) après coupure des points destinés à la rupture.

2. Dispositif selon la revendication 1, caractérisé en ce que le crochet d'encliquetage (13) présente une branche (14) qui est épaissie dans la zone d'appui sur la glissière, branche dont une nervure (15) flexible, s'étendant à peu près parallèlement à la glissière (9) lorsque l'on est dans la position d'encliquetage, mène à une tête de maintien (15a, 17a) se transformant en la plaque de base, une manette (16) plus rigide, partant à angle aigu de cette nervure (15) et arrivant à distance de celle-ci, au-dessus de la tête de maintien, et étant reliée à la tête de maintien (15a, 17a) par l'intermédiaire d'une autre nervure (17) flexible, à effet de rappel, de préférence en forme de S.

3. Dispositif selon les revendications 1 et 2, caractérisé en ce que le crochet d'encliquetage (13) s'engage dans son éventuelle course de réglage, avec du jeu, sous un capot de protection (19) ou un recouvrement, formé à partir de la plaque de base (2).

4. Dispositif selon l'une des revendications 1 à 3, caractérisé en ce que le coin de réglage (23) est pourvu, sur un côté longitudinal (33), à la façon d'une crémaillère, de saillies et de creusements d'encliquetage, destinés à l'engagement d'un outil, réalisé par exemple sous forme de tournevis cruciforme, ce côté du coin de réglage recouvrant partiellement, dans sa position fixée par l'intermédiaire des points destinés à rupture, un guidage d'enfilage (35) de la plaque de base (2), destiné à l'outil, si bien que, lors de l'introduction de l'outil dans ce guidage d'enfilage, ceci étant accompagné de la rupture des points destinés à la rupture, le coin de réglage prend un réglage vers le côté opposé à la crémaillère et peut s'encliqueter, par ses contre-supports (27), dans les guidages (24, 25), alignés avec lui dans cette position décalée, de la plaque de base.

5. Dispositif selon la revendication 4, caractérisé en ce que les guidages de la plaque de base (2) sont réalisés sous forme de guidages de bordure latérale (24, 25), ouverts vers le côté de montage de la plaque de base, pour le coin de réglage (23).

6. Dispositif selon les revendications 4 et 5, caractérisé en ce que pour le coin de réglage (23) est prévu, sur le côté opposé à la crémaillère (33), un guidage de bordure latérale (25) de la plaque de base (2), et un ergot latéral (27) étant formé avant la crémaillère (33) et dépassant du coin de réglage, dans la position fixée par les points destinés à la rupture, en pénétrant dans une ouverture d'introduction d'un guidage latéral (24) de la plaque de base (2) et présentant du côté avant une surface en coin, qui, lors du réglage longitudinal du coin de réglage dans la direction de l'insertion, s'introduit, avec déformation élastique et avec pressage du coin de réglage dans son guidage de bordure latérale (25), dans le guidage de bordure latérale (24) précédemment recouvert par elle.

7. Dispositif selon l'une des revendications 1 à 6, caractérisé en ce que dans la zone d'extrémité arrière du coin de réglage (23) est laissé libre, par une entaille longitudinale (32), un coin de franchissement (31) destiné à la glissière, suivant la glissière de tiroir (9), du dispositif de guidage à glissière double, coin de franchissement qui est susceptible d'être écarté par flexion vis-à-vis de la plaque de base, par l'intermédiaire d'un ergot de guidage (30) fixe appartenant à la plaque de base (2), lors du déplacement de réglage longitudinal du coin de réglage.
